# EUROPÄISCHE PATENTSCHRIFT

(11) **EP 0 607 402 B1**
(45) Veröffentlichungstag und Bekanntmachung des Hinweises auf die Patenterteilung: **12.11.1997**
(21) Anmeldenummer: 93917716.8
(22) Anmeldetag: 30.07.1993
(51) Int. Cl.: B28B 7/34, B28B 7/00

(54) **FORM ZUM HERSTELLEN VON FLÜSSIGKEITSHALTIGEN PRESSTEILEN**
MOULD FOR THE PRODUCTION OF MOULDINGS CONTAINING LIQUID
MOULE POUR FABRIQUER DES PIECES MOULEES PAR COMPRESSION QUI CONTIENNENT UN LIQUIDE

(30) Priorität: 31.07.1992 DE 4225412
(43) Veröffentlichungstag der Anmeldung: 27.07.1994
(73) Patentinhaber: ROTH, Willi, 86514 Mering (DE)
(72) Erfinder: ROTH, Willi, 86514 Mering (DE)
(74) Vertreter: von Kirschbaum, Albrecht, Dipl.-Ing.
(86) Internationale Anmeldenummer: EP9302048
(87) Internationale Veröffentlichungsnummer: WO9403313

(56) Entgegenhaltungen:
- EP-A- 0 121 929
- EP-A- 0 505 296
- WO-A-88/00933
- DE-A- 2 104 080
- DE-C- 910 154
- FR-A- 538 169
- FR-A- 2 196 602
- FR-A- 2 601 895
- FR-A- 2 602 708
- FR-E- 52 514
- GB-A- P6 751
- GB-A- 283 894
- US-A- 1 993 047
- US-A- 2 026 940
- US-A- 2 800 072
- US-A- 2 809 898
- US-A- 2 984 887
- PATENT ABSTRACTS OF JAPAN vol. 016, no. 127 (M-1227)31. März 1992 & JP,A,03 290 202 (KAWASAKI STEEL CORP) 19. Dezember 1991
- DATABASE WPI Week 8810, Derwent Publications Ltd., London, GB; AN 88-067434 & JP,A,63 021 105 (TOYOTA JIDOSHA KK) 28. Januar 1988
- DATABASE WPI Week 8528, Derwent Publications Ltd., London, GB; AN 85-167848 & JP,A,60 096 585 (BABCOCK-HITACHI KK) 30. Mai 1985
- PATENT ABSTRACTS OF JAPAN vol. 011, no. 064 (M-565)26. Februar 1987 & JP,A,61 220 809 (MUNEKATA KK) 1. Oktober 1986

## Beschreibung

### Technisches Gebiet

Die Erfindung betrifft eine Form zum Herstellen von flüssigkeitshaltigen Preßteilen, wie Dachziegeln aus Lehm, einem tonhaltigen oder ähnlichen Material.

### Stand der Technik

Dachziegel in Form von Preß-Dachziegeln werden üblicherweise aus Lehm, tonhaltigem oder ähnlichem Material mit einem ganz bestimmten Wassergehalt hergestellt; der Lehm oder das tonhaltige Material wird auf eine in einem Stahlrahmen untergebrachte, als Unterform dienende Negativform aus Gips in wohldosierter Menge aufgebracht und mittels einer ebenfalls in einem Stahlrahmen untergebrachten, als Oberform dienenden Negativform aus Gips in einer Presse letztendlich zu einem Rohziegel der gewünschten Form verpreßt. Hierbei ist die Oberseite der als Unterform dienenden Gipsform der Oberfläche der Unterseite der herzustellenden Ziegel nachgebildet, während die nach unten weisende Oberseite der als Oberform dienenden Negativform aus Gips der sichtbaren Außenfläche eines Ziegels entspricht.

Aus FR-A-2 601 895 ist eine poröse Form für den Druckguß von keramischen Formstücken mit einer porösen Innenschicht und einer die Rückseite der porösen Innenschicht überdeckenden grobporösen Außenschicht bekannt. Die poröse Innenschicht weist einen mittleren Porendurchmesser von höchstens 20µm und eine Dicke von 5 bis 40mm auf.Auf der Rückseite der porösen Innenschicht ist ein Kleber aufgetragen, auf welchen eine poröse Außenschicht aufgebracht ist, die aus flüssigen Harz und einem Füllmaterial mit einer Korngröße von 0,1 bis 5mm besteht und eine Dicke von 5 bis 30mm und einen Porendurchmesser von wenigstens 100µm aufweist. Diese Außenschicht ist durch eine Harzkleberschicht abgedichtet.

Ferner ist aus EP-A-0 121 929 eine durchlässige Form zum Bilden von dreidimensionalen Formlingen bekannt, deren innere Schicht aus einer gemischten Schlämme hergestellt ist, die metallische Körner, keramische Körner und ein flüssiges Bindemittel mit einem verdampfenden oder verbrauchbaren Bestandteil enthält. Auf diese in oxidierender Atmosphäre gesinterte Schicht wird eine Stützschicht aus ungesintertem Metall- und Keramikpulver aufgebracht. Aufgrund des verdampfenden oder verbrauchbaren Bestandteils des flüssigen Bindemittels in der inneren Schicht entstehen in der Form Öffnungen mit einer Porosität von 5 bis 60%.

Die beiden vorstehend beschriebenen bekannten Formen weisen insbesondere den Nachteil auf, daß sie dem hohen Anpreßdruck, nicht standhalten, der beim Herstellen von Dachziegeln notwendig ist, um die in dem zu verpressenden Material enthaltene Flüssigkeit aus dem Lehm, dem tonhaltigen oder ähnlichem Material auszupressen. Ferner weisen die vorstehend beschriebenen Formen den Nachteil auf, daß sie nur eine geringe Abräsionsbeständigkeit haben.

Bei jeder Pressung erfahren die als Ober- und Unterform verwendeten Negativformen aus Gips einen beachtlichen Abrieb, so daß nach einer in etwa bekannten, nicht zu hohen Anzahl von Pressungen der Verschleiß, insbesondere an der als Oberform dienenden Negativform aus Gips durch den Abrieb so groß ist, daß die vorgegebenen Toleranzen insbesondere hinsichtlich der zulässigen minimalen Dicke der fertigen Ziegel nicht mehr einzuhalten sind. Insbesondere die als Oberform dienende Gipsform muß daher nach etwa 600 bis 800, günstigstenfalls 1000 Ziegelpressungen gegen eine neue, bereitgestellte Oberform ausgetauscht werden.

Hierzu muß die Presse in Abhängigkeit von dem verwendeten, zu verpressenden Material jeweils nach einer halben bis spätestens einer Stunde gegen eine neue, unverbrauchte Gipsform ausgewechselt werden, wobei dieser Vorgang im Durchschnitt 5 bis max. 10min dauert. Allein das Auswechseln der als Oberform dienenden Gipsform nimmt bei einer zehnstündigen Schichtdauer 1 bis 1,5h in Anspruch, sodaß die Ziegelpresse pro Schicht 10 bis 15% der Dauer stillsteht.

Ferner sind mit dem Vorbereiten und Herstellen neuer Gipsformen und mit dem Auswechseln dieser Gipsformen die alten verbrauchten Gipsformen in jeder Schicht im allgemeinen drei Arbeiter beschäftigt.

Somit ist nicht nur die Vorbereitung und Bereitstellung neuer und einwandfreier Gipsformen und deren Austausch gegen verbrauchte Gipsformen insgesamt sehr zeitaufwendig und kostenintensiv, sondern auch die sich aufsummierenden Stillstandszeiten zum Ersetzen verbrauchter Formen und zum Einsetzen neuer Formen sowie die benötigten Gipsmengen und das beim Ausspritzen der Gipsformen verbrauchte Wasser stellen einen beachtlichen Kostenfaktor dar. Weitere Kosten entstehen durch das Besorgen und Entsorgen der beachtlichen Mengen an Gips.

### Darstellung der Erfindung

Aufgabe der Erfindung ist es daher, eine Form zum Herstellen von flüssigkeitshaltigen Preßteilen, wie Dachziegeln aus Lehm, einem tonhaltigen oder ähnlichen Material zu schaffen, die eine sehr hohe Verschleißfestigkeit und Haltbarkeit aufweist. Gemäß der Erfindung ist dies bei einer Form zum Herstellen von flüssigkeitshaltigen Preßteilen, wie Dachziegeln aus Lehm, einem tonhaltigen oder ähnlichen Material durch die Merkmale im kennzeichnenden Teil des Anspruchs 1 oder 15 erreicht. Vorteilhafte Weiterbildungen sind Gegenstand der auf den Anspruch 1 oder 15 unmittelbar oder mittelbar rückbezogenen Unteransprüche.

Bei der erfindungsgemäßen Form besteht eine mit dem zu verpressenden Material in Kontakt kommende Schicht aus feinporigem, gesintertem oder geschäumtem Keramikmaterial, während die Schicht darunter grobporiges, gesintertes oder geschäumtes Keramikmaterial oder geschäumter Beton ist.

Hierbei hat das feinporige, gesinterte oder geschäumte Keramikmaterial eine Porosität in der Größenordnung von 10 Å (10 . 10⁻¹⁰m) bis 30µm und der Porositätsanteil liegt in Abhängigkeit von dem zu verpressenden Material zwischen 5 bis 60%.

Gemäß einer weiteren vorteilhaften Weiterbildung der Erfindung werden dem feinporigen, gesinterten oder geschäumten Keramikmaterial Zusätze, wie Korund, Mullit, Siliziumcarbid, Siliziumnitrid, Zirkondioxid u.ä. beigemengt. Ferner besteht das feinporige, gesinterte oder geschäumte Keramikmaterial aus Korund, Mullit, Siliziumcarbid, Siliziumnitrid oder Zirkondioxid. Da Zirkondioxid elektrisch leitend ist, läßt sich bei einer Beimengung von Zirkondioxid zu dem feinporigen, gesinterten oder geschäumten Keramikmaterial eine Entformung leichter vornehmen bzw. es wird durch das Beaufschlagen mit Gleichstrom die Adhäsion zwischen der Form und dem verpreßten Material beträchtlich verringert. Dieselbe Wirkung kann auch damit erreicht werden, dadurch daß die Oberfläche der Schicht aus feinporigem, gesintertem oder geschäumtem Material eine metallisierte bzw. eine Oxidationsschicht aufweist. Ferner können gemäß einer weiteren vorteilhaften Weiterbildung der Erfindung zur Erhöhung der Leitfähigkeit Metallpartikel in das feinporige, gesinterte oder geschäumte Keramikmaterial eingelagert werden.

Ferner hat die Schicht aus geschäumtem Keramikmaterial vorzugsweise eine Dicke in der Größenordnung von 0,1 bis 2,0mm. Zur Verstärkung der dünnen Schicht aus feinporigem, gesinterten oder geschäumtem Keramikmaterial kann in dieser ein Gewebe aus rostfreiem Stahl eingebracht werden. Insbesondere ist ein solches Gewebe aus rostfreiem Stahl in einem dem Dichtlabyrinth des fertigen Ziegels entsprechenden Bereich in Form von in Längsrichtung eines Ziegels verlaufenden, leistenförmigen oder stegartigen Vorsprüngen untergebracht, welche von der Schicht aus feinporigem Keramikmaterial nach außen vorstehen; hierdurch ist ein Abbrechen der stegartigen oder leistenförmigen Vorsprünge in der Schicht aus feinporigem, gesintertem oder geschäumtem Material weitestgehend unterbunden.

Aufgrund der hohen Abriebfestigkeit von feinporigem, gesintertem oder geschäumtem Keramikmaterial ist dessen Abnutzung bei einer Pressung im Vergleich zu dem Abrieb bei den üblicherweise verwendeten Gipsformen minimal, so daß eine Form gemäß der Erfindung in Abhängigkeit von dem zur Herstellung von Dachziegeln verwendeten Material eine Lebensdauer von einem halben bis zu einem Jahr und mehr haben kann. Bei Benutzung der erfindungsgemäßen Form entfallen somit insbesondere die täglichen Stillstandszeiten der Presse in der Größenordnung von 1h bis 1,5h, die bisher zum Ausspritzen verbrauchter Gipsformen und zum Einsetzen neuer, bereitgestellter Gips formen erforderlich waren. Damit wird auch das mit dem Herstellen, Bereitstellen und Ausspritzen neuer Gipsformen beschäftigte Personal nicht mehr benötigt, und es entfallen obendrein die gesamten Kosten für Gips.

Gemäß einer weiteren vorteilhaften Ausbildung der erfindungsgemäßen Form besteht die Schicht aus grobporigem, gesintertem oder geschäumtem Keramikmaterial, vorzugsweise aus Siliziumcarbid oder Korund und weist, um eine Rückspülung mit Lösungsmitteln oder Wasser zu ermöglichen, eine Porosität auf, die um einen Faktor 3 bis 20 größer ist als die Porosität der Schicht aus feinporigem, gesintertem oder geschäumtem Keramikmaterial. Ferner sind vorzugsweise bei einer vorteilhaften Weiterbildung in dem der Schicht aus feinporigem, gesintertem oder geschäumtem Keramikmaterial abgewandten Bereich der darunter angeordneten Schicht aus grobporigem, gesintertem oder geschäumtem Keramikmaterial oder geschäumtem Beton eine Anzahl rohrförmiger Kanäle zum Ableiten der Flüssigkeit in Form von Wasser ausgebildet.

Gemäß einer vorteilhaften Ausbildung der erfindungsgemäßen Form sind in der Schicht aus grobporigem Keramikmaterial oder geschäumtem Beton Hohlräume mit dazwischen stehen gelassenen, stützenden Zwischenstegen ausgebildet. Vorzungsweise weisen die Hohlräume in der Schicht aus großporigem, gesintertem oder geschäumtem Keramikmaterial eine Querschnittsfläche in der Größenordnung von 100mm² auf, während die stütenden Zwischenstege ein Dicke von 4 bis 5mm haben.

Durch die Ausbildung der Hohlräume in der Schicht aus großporigem Material ist eine beachtliche Materialersparnis erreicht, gleichzeitig ist die Strecke und damit die Zeit erheblich verkürzt, welche die aus dem zu verarbeitenden Material herausgepreßte Flüssigkeit in Form von Wasser benötigt, um die verhältnismäßig dünne Schichtstärke über den zahlreichen Hohlräumen in der Schicht aus grobporigem, gesintertem oder geschäumtem Keramikmaterial zu durchdringen. In die Hohlräume gelangende Flüssigkeit kann durch quer dazu verlaufende, rohrförmige Kanäle oder auch, wie bisher schon üblich, durch Unterdruck abgesaugt werden.

Ferner kann zur Erhöhung der Haftung eine poröse Verbindungsschicht zwischen der Schicht aus feinporigem, gesintertem oder geschäumtem Keramikmaterial und der Schicht aus grobporigem, gesintertem oder geschäumtem Keramikmaterial vorgesehen werden.

In vorteilhafter Weise kann die erfindungsgemäße Form auch bei Schlickerguß oder Metallguß mit und ohne Vakuumbeaufschlagung verwendet werden.

Gemäß einer Modifikation der Erfindung ist in der Form die mit dem zu verpressenden Material in Kontakt kommende Schicht eine Metallplatte, die von einer großen Anzahl feinster Löcher durchdrungen ist, unter dieser Platte ist wiederum eine Schicht aus großporigem, gesintertem oder geschäumtem Keramikmaterial oder aus geschäumtem Beton vorgesehen. Die Löcher in der Metallplatte sind zu der darunter befindlichen Schicht aus grobporigem, gestintertem oder geschäumtem Keramikmaterial oder geschäumtem Beton konisch aufgeweitet, damit das aus dem Lehm herausgepreßte Wasser schneller in die darunter befindliche Schicht aus geschäumtem Beton bzw. aus grobporigem, gesintertem oder geschäumtem Keramikmaterial gelangt.

Hierbei verlaufen die sich zur Schicht aus grobporigem, gesintertem oder geschäumtem Keramikmaterial oder geschäumtem Beton konisch erweiterenden Löcher etwa senkrecht zur Oberfläche der Metallplatte. Erforderlichenfalls sind in verschiedenen Bereichen gemaß einer weiteren vorteilhaften Weiterbildung der Erfindung die Löcher in einer unterschiedlichen Verteilungsdichte und/oder mit unterschiedlichen Durchmessern angeordnet. Die sich konisch erweiternden Löcher werden beispielsweise mittels Laser- oder Elektronenstrahlverfahren hergestellt.

Nachfolgend wird die Erfindung anhand von bevorzugten Ausführungsformen unter Bezugnahme auf die anliegende Zeichnung im einzelnen erläutert. Es zeigen:
- Fig.1: schematisch in einer stark vergrößerten, unmaßstäblichen Darstellung einen Teil einer Schnittansicht durch eine Form gemäß der Erfindung;
- Fig.2: eine ebenfalls schematische, unmaßstäbliche Darstellung einer Schnittansicht eines anderen Teilbereichs der Ausführungsform nach Fig.1, und
- Fig.3: ebenfalls wieder schematisch in einer unmaßstäblichen Darstellung einen Teil einer Schnittansicht einer modifizierten Ausführung der erfindungsgemäßen Form.

In Fig.1 ist schematisch und unmaßstäblich ein erstes Ausführungsbeispiel einer Form 1 gemäß der Erfindung dargestellt. Eine in Fig.1 obere Schicht 10 besteht aus feinporigem, gesintertem oder geschäumtem Keramikmaterial, während darunter eine weitere Schicht 11 aus grobporigem, gesintertem oder geschäumtem Keramikmaterial oder geschäumtem Beton vorgesehen ist. In dem in Fig.1 unteren Bereich der Schicht 11 sind rohrförmig ausgebildete Kanäle 110 vorgesehen, über welche bei der Herstellung von Preß-Dachziegeln die Flüssigkeit im wesentlichen in Form von Wasser aus dem Lehm, tonhaltigem oder ähnlichem Material abgeleitet wird.

Die Schicht 10 hat vorzugsweise eine Dicke von 1,5mm. Ferner sind vorzugsweise beide Schichten 10 und 11 durchgehend eingefärbt, so daß allein schon das Aufscheinen der Farbe der darunterliegenden Schicht 11 ein Hinweis dafür ist, daß die Schicht 10 aus feinporigem, gesintertem oder geschäumtem Keramikmaterial auf gebraucht ist.

In Fig.2 sind im Unterschied zu Fig.1 an der Oberseite der Schicht 10 aus feinporigem, gesintertem oder geschäumtem Keramikmaterial im Schnitt nach außen (in Fig.2 nach oben) vorstehende Vorsprünge 100 dargestellt, die in einer zur Zeichenebene senkrechten Richtung als leistenförmige bzw. stegartige, parallel zueinander verlaufende Vorsprünge ausgebildet sind, welche in der Negativform den im seitlichen Bereich jedes Dachziegels vorgesehenen Dichtlabyrinths entsprechen.

Um die Bruchsicherheit dieser aus feinporigem, gesintertem oder geschäumtem Keramikmaterial bestehenden Vorsprünge 100 zu erhöhen bzw. ein Abbrechen im wesentlichen auszuschließen, ist im Bereich solcher Vorsprünge 100 ein Stahlgewebe 20 aus vorzugsweise rostfreiem Stahl untergebracht, das in der Schnittdarstellung der Fig.1 und 2 lediglich als Punkte zu erkennen ist. Wie aus Fig.1 zu ersehen ist, ist das Stahlgewebe 20 zweckmäßigerweise auch in der gesamten Schicht aus feinporigem, gesintertem oder geschäumtem Keramikmaterial vorgesehen.

Wie aus Fig.2 zu ersehen ist, sind in der Schicht 11 aus grobporigem, gesintertem oder geschäumtem Keramikmaterial oder aus geschäumtem Beton Hohlräume 111 ausgebildet, zwischen welchen stützende Stege 112 stehengelassen worden sind. Die Hohlräume 111 haben eine Querschnittsfläche in der Größenordnung von 100mm², während die stützenden Zwischenstege 112 eine Dicke in der Größenordnung von vorzugsweise 4 bis 5mm aufweisen. Durch das Vorsehen der Hohlräume 111 in der Schicht 11 ist eine beachtliche Materialersparnis erreicht und gleichzeitig muß die aus der Schicht 10 austretende Flüssigkeit im allgemeinen in Form von Wasser nur eine erheblich dünnere Schicht über den einzelnen Hohlräumen durchdringen. Die in die Hohlräume ausgetretene Flüssigkeit kann aus diesen beispielsweise durch den rohrförmigen Kanälen 110 in Fig.1 entsprechende Kanäle abgeleitet, oder auch wie bisher bei der Ziegelherstellung bereits üblich, mittels Unterdruck abgesaugt werden.

In Fig.3 ist eine Modifikation einer Form 1' gemäß der Erfindung dargestellt. Bei dieser Ausführung ist über der Schicht 11 aus grobporigem, gesintertem oder geschäumtem Keramikmaterial oder aus geschäumtem Beton eine Stahlplatte 30 angeordnet, die von einer großen Anzahl Löcher 300 durchdrungen sind. In Fig.3 sind die im Schnitt wiedergegebenen Löcher 300 zu der dort vorgesehenen Schicht 11, aus geschäumtem Beton oder aus grobporigem, gesintertem oder geschäumtem Keramikmaterial konisch erweitert. Hierbei sind durch strichpunktierte Linien in den einzelnen Löchern 300 die jeweiligen Mittenachsen angedeutet. Die konischen Löcher 300 weisen einen Durchmesser 10µm bis 400µm auf.

## Patentansprüche

1. Form zum Herstellen von flüssigkeitshaltigen Preßteilen, wie Dachziegeln aus Lehm, einem tonhaltigen oder ähnlichen Material, dadurch **gekennzeichnet**, daß eine mit dem zu verpressenden Material in Kontakt kommende Schicht (10) der Form (1) aus feinporigem, gesintertem oder geschäumten Keramikmaterial besteht, das eine Porosität in der Größenordnung von 10 Å (10 · 10⁻¹⁰m) bis 30µm und einen Porositätsanteil in Abhängigkeit von dem zu verspressenden Material zwischen 5 bis 60% und eine Schichtdicke in der Größenordnung von 0,1 bis 2,0 mm hat, und
daß die Schicht (11) darunter grobporiges, gesintertes oder geschäumtes Keramikmaterial oder geschäumter Beton ist, die eine Porosität aufweist, die um einen Faktor 3 bis 20 größer ist als die Porosität der feinporigen Schicht (10).

2. Form nach Anspruch 1, dadurch **gekennzeichnet**, daß das feinporige, gesinterte oder geschäumte Keramikmaterial der Schicht (10) aus Korund, Mullit, Siliziumcarbid, Siliziumnitrid oder Zirkondioxid besteht.

3. Form nach Anspruch 1, dadurch **gekennzeichnet**, daß dem feinporigen, gesinterten oder geschäumten Keramikmaterial der Schicht (10) Zusätze wie Korund, Mullit, Siliziumcarbid, Siliziumnitrid oder Zirkondioxid beigemengt sind.

4. Form nach einem der Ansprüche 1 bis 3, dadurch **gekennzeichnet**, daß die Oberfläche der Schicht (10) aus feinporigem, gesintertem oder geschäumtem Keramikmaterial eine metallisierte Schicht aufweist.

5. Form nach einem der Ansprüche 1 bis 3, dadurch **gekennzeichnet**, daß die Oberfläche der Schicht (10) aus feinporigem, gesintertem oder geschäumten Keramikmaterial eine Oxidationsschicht aufweist.

6. Form nach einem der Ansprüche 1 bis 3, dadurch **gekennzeichnet**, daß zur Erhöhung der Leitfähigkeit Metallpartikel in das feinporige, gesinterte oder geschäumte Keramikmaterial eingelagert sind.

7. Form nach einem der vorhergehenden Ansprüche dadurch **gekennzeichnet**, daß in die dünne Schicht (10) aus feinporigem, gesintertem oder geschäumten Keramikmaterial zur Verstärkung ein Gewebe aus rostfreiem Stahl eingebracht ist.

8. Form nach Anspruch 7, dadurch **gekennzeichnet**, daß insbesondere leistenförmige oder stegförmige, parallel zueinander verlaufende und von der Schicht (10) aus feinporigem, gesintertem oder geschäumten Keramikmaterial nach außen vorstehende Vorsprünge (100) durch das Stahlgewebe (20) aus rostfreiem Stahl verstärkt sind.

9. Form nach einem der vorhergehenden Ansprüche, dadurch **gekennzeichnet**, daß die Schicht (11) aus grobporigem, gesintertem oder geschäumten Keramikmaterial aus Siliziumcarbid oder Korund besteht.

10. Form nach einem der vorhergehenden Ansprüche, dadurch **gekennzeichnet**, daß in dem der Schicht (10) aus feinporigem, gesintertem oder geschäumten Keramikmaterial abgewandten Bereich der Schicht (11) aus grobporigem, gesintertem oder geschäumten Keramikmaterial oder geschäumten Beton eine Anzahl rohrförmiger Kanäle (110) zum Ableiten der Flüssigkeit ausgebildet sind.

11. Form nach einem der vorhergehenden Ansprüche, dadurch **gekennzeichnet**, daß in der Schicht (11) aus grobporigem, gesintertem oder geschäumtem Keramikmaterial oder geschäumtem Beton Hohlräume (111) mit stützenden Zwischenstegen (112) ausgebildet sind.

12. Form nach Anspruch 11, dadurch **gekennzeichnet**, daß die Hohlräume (111) in der Schicht (11) eine Querschnittsfläche in der Größenordnung von 100mm² und die stützenden Zwischenstege (112) eine Dicke in der Größenordnung von 4 bis 5mm aufweisen.

13. Form nach Anspruch 1, dadurch **gekennzeichnet**, daß zur Erhöhung der Haftung eine poröse Verbindungsschicht zwischen der Schicht (10) aus feinporigem, gesintertem oder geschäumtem Keramikmaterial und der Schicht (11) aus grobporigem, gesintertem oder geschäumtem Keramikmaterial vorgesehen ist.

14. Verwendung der Form nach den Ansprüchen 1 bis 13 bei Schlickerguß oder Metallguß mit oder ohne Vakuumbeaufschlagung.

15. Form zum Herstellen von flüssigkeitshaltigen Preßteilen, wie Dachziegeln aus Lehm, einem tonhaltigen oder ähnlichen Material, dadurch **gekennzeichnet**, daß eine mit dem zu verpressenden Material in Kontakt kommende Schicht (10) der Form (1) eine Metallplatte (30) ist, die von einer großen Anzahl feinster Löcher (300), welche einen Durchmesser zwischen 10µm und 400µm aufweisen, durchdrungen ist, und daß die Schicht (11) darunter grobporiges, gesintertes oder geschäumtes Keramikmaterial oder geschäumter Beton ist.

16. Form nach Anspruch 15, dadurch **gekennzeichnet**, daß die Löcher (300) in der Metallplatte (30) konisch aufgeweitet sind.

17. Form nach einem der Ansprüche 15 oder 16, dadurch **gekennzeichnet**, daß die Löcher (300) in etwa senkrecht zur Metallplatten-Oberfläche (30a) verlaufen.

18. Form nach einem der Ansprüche 15 bis 17, dadurch **gekennzeichnet**, daß die Löcher (300) in verschiedenen Bereichen in einer unterschiedlichen Verteilungsdichte und/oder mit unterschiedlichen Durchmessern angeordnet sind.

19. Form nach einem der Ansprüche 15 bis 18, dadurch **gekennzeichnet**, daß die Löcher (300) mittels Laser- oder Elektronenstrahl-Verfahren hergestellt sind.

## Claims

1. Mould for producing liquid-containing moulded articles, such as roof tiles of clay, a loamy or similar material, characterized in that a layer (10) of the mould (1) coming into contact with the material to be pressed consists of fine-pore, sintered or foamed ceramic material having a porosity of the order of magnitude of 10 Å (10 · 10⁻¹⁰ m) to 30µm, a porosity proportion between 5 to 60% depending on the material to be pressed and a layer thickness of the order of magnitude of 0.1 to 2.0mm, and
that the layer (11) therebelow is coarse-pore, sintered or foamed ceramic material or foamed concrete, having a porosity which is a factor of 3 to 20 times greater than the porosity of the fine-pore layer (10).

2. Mould according to claim 1, characterized in that the fine-pore, sintered or foamed ceramic material of the layer (10) consists of corundum, mullite, silicon carbide, silicon nitride or zirconium dioxide.

3. Mould according to claim 1, characterized in that additives such as corundum, mullite, silicon carbide, silicon nitride, zirconium dioxide, are added to the fine-pore sintered or foamed ceramic material of the layer (10).

4. Mould according to any one of claims 1 to 3, characterized in that the surface of the layer (10) of fine-pore, sintered or foamed ceramic material has a metallized layer.

5. Mould according to any one of claims 1 to 3, characterized in that the surface of the layer (10) of fine-pore, sintered or foam material has an oxidation layer.

6. Mould according to any one of claims 1 to 3, characterized in that to increase the conductivity metal particles are intercalated into the fine-pore, sintered or foamed ceramic material.

7. Mould according to any one of the preceding claims, characterized in that for reinforcement a fabric of stainless steel is inserted into the thin layer (10) of fine-pore, sintered or foamed ceramic material.

8. Mould according to claim 7, characterized in that in particular strip-like or web-like projections (100) extending parallel to each other and projecting outwardly from the layer (10) of fine-pore sintered or foamed ceramic material are reinforced by the steel fabric (20) of stainless steel.

9. Mould according to any one of the preceding claims characterized in that the layer (11) of coarse-pore, sintered or foamed ceramic material consists of silicon carbide or corundum.

10. Mould according to any one of the preceding claims, characterized in that a plurality of tubular passages (110) for draining the liquid are formed in the region of the layer (11) of coarse-pore sintered or foamed ceramic material or foamed concrete remote from the layer (10) of fine-pore, sintered or foamed ceramic material.

11. Mould according to any one of the preceding claims, characterized in that in the layer (11) of coarse-pore, sintered or foamed ceramic material or foamed concrete cavities (111) having supporting intermediate webs (112) are formed.

12. Mould according to claim 11, characterized in that the cavities (111) in the layer (11) have a cross-sectional area of the order of magnitude of 100mm² and the supporting intermediate webs (112) a thickness of the order of magnitude of 4 to 5 mm,

13. Mould according to claim 1, characterized in that to increase the bonding a porous bonding layer in provided between the layer (10) of fine-pore, sintered or foamed ceramic material and the layer (11) of coarse-pore sintered or foamed ceramic material.

14. Use of the mould according to claims 1 to 13 in slip casting or metal casting with or without vacuum,

15. Mould for producing liquid-containing press moulded articles, such as roof tiles of clay, a loamy or similar material, characterized in that a layer (10) of the mould (1) coming into contact with the material to be pressed is a metal plate (30) which is perforated by a large number of extremely fine holes (300) having a diameter between 10µm and 400µm, and that the layer (11) therebelow is coarse-pore, sintered or foamed ceramic material or foamed concrete.

16. Mould according to claim 15 characterized in that the holes (300) in the metal plate (30) are conically widened.

17. Mould according to any one of claims 15 or 16, characterized in that the holes (300) extend substantially perpendicularly to the metal plate surface (30a).

18. Mould according to any one of claims 15 to 17, characterized in that the holes (300) are arranged in various regions in a different distribution density and/or with different diameters.

19. Mould according to any one of claims 15 to 18, characterized in that the holes (300) are made by laser or electron beam methods.

## Revendications

1. Moule pour fabriquer des pièces moulées par compression contenant un liquide, comme par exemple des tuiles de toit formées d'argile, d'un matériau argileux ou d'un matériau semblable, caractérisé en ce qu'une couche (10) du moule (1), qui vient en contact avec le matériau à comprimer, est constituée par un matériau céramique à pores fins, fritté ou à l'état de mousse, qui possède une porosité de l'ordre de 10 Å (10 . 10⁻¹⁰m) à 30 µm et un pourcentage de porosité compris entre 5 et 60 % en fonction du matériau à comprimer, et une épaisseur de couche de l'ordre de 0,1 à 2,0 mm, et
que la couche (11) sous-jacente est formée par un matériau céramique à pores grossiers, fritté ou à l'état de mousse ou du béton mousse, qui possède une porosité qui est supérieure, d'un facteur 3 à 20, à la porosité de la couche à pores fins (10).

2. Moule selon la revendication 1, caractérisé en ce que le matériau céramique à pores fins, fritté ou à l'état de mousse de la couche (10) est formé de corindon, de mullite, de carbure de silicium, de nitrure de silicium ou de bioxyde de zirconium.

3. Moule selon la revendication 1, caractérisé en ce que des additifs tels du corindon, de la mullite, du carbure de silicium, du nitrure de silicium ou du bioxyde zirconium sont mélangés au matériau en céramique à pores fins, fritté ou à l'état mousse de la couche (10).

4. Moule selon l'une des revendications 1 à 3, caractérisé en ce que la surface de la couche (10) formée d'un matériau céramique à pores fins, fritté ou à l'état de mousse possède une couche métallisée.

5. Moule selon l'une des revendications 1 à 3, caractérisé en ce que la surface de la couche (10) formée d'un matériau céramique à pores fins, fritté ou à l'état de mousse possède une couche d'oxydation.

6. Moule selon l'une des revendications 1 à 3, caractérisé en ce que pour accroître la conductivité, des particules métalliques sont enchâssées dans le matériau céramique à pores fins, fritté ou à l'état de mousse.

7. Moule selon l'une des revendications précédentes, caractérisé en ce qu'à titre de renfort, un tissu en acier inoxydable est inséré dans la couche (10) formée d'un matériau céramique à pores fins, fritté ou à l'état de mousse.

8. Moule selon la revendication 7, caractérisé en ce que notamment des parties saillantes (100) en forme de réglettes ou de barrettes, parallèles entre elles et qui font saillie extérieurement à partir de la couche formée d'un matériau céramique à pores fins, fritté ou à l'état de mousse, sont renforcées par un tissu (20) en acier inoxydable.

9. Moule selon l'une des revendications précédentes, caractérisé en ce que la couche (11) est constituée par un matériau céramique à pores grossiers, fritté ou à l'état de mousse, formé de carbure de silicium ou de corindon.

10. Moule selon l'une des revendications précédentes, caractérisé en ce qu'un certain nombre de canaux de forme tubulaire (110) pour évacuer le liquide sont formés dans la partie, qui est située à l'opposé de la couche (10) formée d'un matériau céramique à pores fins, fritté ou à l'état de mousse, de la couche (11) formée par un matériau céramique à pores grossiers, fritté ou à l'état de mousse ou par du béton mousse.

11. Moule selon l'une des revendications précédentes, caractérisé en ce que des cavités (111) contenant des barrettes intermédiaires d'appui (112) sont formées dans la couche (11) formée par un matériau céramique à pores grossiers, fritté ou à l'état de mousse ou par du béton mousse.

12. Moule selon la revendication 11, caractérisé en ce que les cavités (111) présentes dans la couche (11) possèdent une surface en coupe transversale de l'ordre de 100 mm² et que les barrettes intermédiaires d'appui (112) possèdent une épaisseur de l'ordre de 4 à 5 mm.

13. Moule selon la revendication 1, caractérisé en ce que pour accroître l'adhérence, une couche de liaison poreuse est disposée entre la couche (10) formée d'un matériau céramique à pores fins, fritté ou à l'état de mousse, et la couche (11) formée d'un matériau céramique à pores grossiers, fritté ou à l'état de mousse.

14. Utilisation du moule selon les revendications 1 à 13 dans la coulée en barbotine ou dans la coulée métallique avec ou sans application d'un vide.

15. Moule pour fabriquer des pièces moulées par compression contenant un liquide, comme par exemple des tuiles de toit formées d'argile, d'un matériau argileux ou d'un matériau semblable, caractérisé en ce qu'une couche (10) du moule (1), qui vient en contact avec le matériau comprimé, est une plaque métallique (30), qui est traversée par un grand nombre de trous très fins (300), qui possèdent un diamètre compris entre 10 µm et 400 µm, et que la couche sous-jacente (11) est formée par un matériau céramique à pores grossiers, fritté ou à l'état de mousse ou par du béton mousse.

16. Moule selon la revendication 15, caractérisé en ce que les trous (300) formés dans la plaque métallique (30) ont une forme élargie conique.

17. Moule selon l'une des revendications 15 ou 16, caractérisé en ce que les trous (300) s'étendent approximativement perpendiculairement à la surface (30a) de la plaque métallique.

18. Moule selon l'une des revendications 15 à 17, caractérisé en ce que les trous (300) sont disposés dans différentes zones, avec une densité de répartition variable et/ou avec des diamètres différents.

19. Moule selon l'une des revendications 15 à 18, caractérisé en ce que les trous (300) sont fabriqués au moyen d'un procédé utilisant un laser ou un faisceau d'électrons.
